# EUROPÄISCHE PATENTSCHRIFT

(11) **EP 4 027 099 B1**
(45) Veröffentlichungstag und Bekanntmachung des Hinweises auf die Patenterteilung: **07.06.2023**
(21) Anmeldenummer: 21150933.6
(22) Anmeldetag: 11.01.2021
(51) Int. Cl.: F41A 19/33, F41A 19/46

(54) **FEUERWAHLEINHEIT FÜR EINE SCHUSSWAFFE**
FIRE SELECTION UNIT FOR A FIREARM
UNITÉ DE SÉLECTION DE MODE DE FEU POUR UNE ARME À FEU

(43) Veröffentlichungstag der Anmeldung: 13.07.2022
(73) Patentinhaber: Glock Technology GmbH, 9170 Ferlach (AT)
(72) Erfinder: Kastrun, Mario, 9161 Maria Rain (AT); Nolte, Patrick, 9020 Klagenfurt (AT); Markut, Karl, 9020 Klagenfurt (AT)
(74) Vertreter: Patentanwälte Barger, Piso & Partner

(56) Entgegenhaltungen:
- EP-A1- 3 572 761
- US-A1- 2017 299 304
- US-A1- 2020 033 088
- US-B1- 10 724 813

## Beschreibung

Die Erfindung betrifft eine zur beidseitigen Verwendung adaptierfähige Feuerwahleinheit für Handfeuerwaffen, speziell für Schusswaffen des Gewehrtyps M4/M16/AR15, entsprechend dem Oberbegriff des Anspruches 1. Die Erfindung betrifft ferner eine beidseitig bedienbare Feuerwahleinheit. Die Erfindung und ihre Varianten sind nicht auf Gewehre, Karabiner, etc. beschränkt, sondern können grundsätzlich auch für Pistolen verwendet werden. Einige Ausführungsformen und ihre Effekte/Vorteile sind nachstehend angeführt.

Viele Gewehre, insbesondere jene, die auf der AR15-Plattform aufbauen oder mit dieser kompatibel sind, weisen eine Feuerwahleinheit auf, welche im Untergehäuse angeordnet ist. Die Feuerwahleinheit ist bei einseitiger Verwendung üblicherweise einteilig und bei zweiseitiger Verwendung mehrteilig aufgebaut und wird im Untergehäuse rechts- und linksseitig gelagert. Die Feuerwahleinheit kann im Untergehäuse in vordefinierte Drehpositionen gebracht werden, die entweder der Sicherung des Abzugs oder einer oder mehreren Feuerwahlstellungen entsprechen. Die Feuerwahleinheit wird durch einen Selektorpin, der relativ zum Untergehäuse gegen die Feuerwahleinheit federvorgespannt ist, in der jeweiligen Drehposition gehalten.

Die Montage erfolgt normalerweise indem der Griff des Gewehrs demontiert wird und der Selektorpin außer Eingriff mit der Durchgangöffnung für die Feuerwahleinheit gebracht wird. Die Feuerwahleinheit kann dann seitlich in das Untergehäuse eingeschoben werden und wird durch Montage des Selektorpins bzw. des Griffs im Untergehäuse befestigt. Dieser Vorgang ist jedoch relativ zeitaufwendig und nicht sehr bedienerfreundlich.

In den letzten Jahren hat sich zudem vielerorts das Bedürfnis nach einer guten, auf den Benutzer individuell abgestimmten, Bedienbarkeit des Gewehrs etabliert. Einhergehend mit dieser Forderung ist, dass das aus dem Untergehäuse ragende Betätigungselement der Feuerwahleinheit gut erreichbar bzw. betätigbar sein soll. Somit kann es für den Schützen vorteilhaft sein, wenn die Feuerwahleinheit nicht nur an der linken Seite des Untergehäuses, sondern stattdessen oder auch gleichzeitig an der rechten Seite des Untergehäuses, betätigbar ist.

In der Vergangenheit sind einige Versuche unternommen worden, welche eine beidseitige Bedienbarkeit der Feuerwahleinheit ermöglichen. Beispielhaft seien hierfür die US 8276502 B1, US 8549982 B2, US 9557128 B2 oder auch die US 9587897 B1 genannt, deren Beschreibung durch Bezugnahme als Teil dieser Offenbarung aufgenommen sein soll - in den Jurisdiktionen, in denen dies möglich ist.

Am Beispiel der US 9557128 B2 ist eine reversibel einsetzbare Feuerwahleinheit bekannt, worin an einer Sicherungswelle zwei Absätze zur Lagerung im Gehäuse mit jeweils einer Steuerkurve angebracht sind. Die Demontage des Griffs ist jedoch erforderlich, um die Feuerwahleinheit tauschen oder umdrehen zu können. Zudem ist eine Sicherung durch Schrauben von außen relativ zeitaufwändig und birgt die Gefahr, dass diese sich während des Betriebs lösen können.

Aus der US2020/0033088 A1 ist eine ähnliche Feuerwahleinheit bekannt, die aus zumindest drei Teilen zusammenzubauen ist, wobei der zentrale Teil, der eine Kulisse für die Steuerung trägt, in das Gehäuse eingesetzt wird und sodann zwei Endteile, davon zumindest eines ein Betätigungsorgan aufweist, aufgesteckt und durch jeweils einen Sicherungsstift gesichert werden.

Es sind somit dem Fachmann eine Reihe von mehrteiligen Feuerwahleinheiten bekannt, welche alle mehr oder weniger schwierige De-/Montagevorgänge erfordern, um eine vereinfachte und/oder beidseitige Bedienung zu ermöglichen.

Es kann jedoch in gewissen Fällen erforderlich sein, dass eine beidseitig bedienbare Feuerwahleinheit vorgesehen sein muss, wie etwa bei Waffenübungen, Trainings, etc., welche im Anschluss an die Übung wieder an die Bedürfnisse des Schützen angepasst werden soll. Im konkreten Fall kann dies auch bedeuten, dass der Schütze auf eine rechtsseitige Bedienung der Feuerwahleinheit verzichten möchte, nachdem er zu Übungszwecken eine beidseitige Feuerwahleinheit verwendet hat. Überdies kann es gewünscht sein, zwischen einer Feuerwahleinheit mit einem Selektorwinkelbereich von 90° zwischen der "Sicher-Stellung" (safe position) und einer "Feuer-Stellung" (fire position) und einer zweiten Feuerwahleinheit mit einem kleineren Selektorwinkelbereich wählen zu können. Mit den bekannten Feuerwahleinheiten ist ein Umbau überaus zeitintensiv und in manchen Fällen nicht ohne entsprechendes Werkzeug möglich. Dies bedeutet, dass im Einsatzgebiet eine Adaption der Feuerwahleinheit eventuell gar nicht möglich ist.

Die Aufgabe der vorliegenden Erfindung liegt somit darin, eine einfach herzustellende, und bedienbare Feuerwahleinheit bereit zu stellen, welche eine De-/Montage ermöglicht ohne vorher den Selektorpin und/oder das Griffstück des Gewehrs entfernen zu müssen. Eine weitere Aufgabe liegt darin, die einseitige oder beidseitige Bedienung im Bedarfsfall möglichst werkzeuglos zu ermöglichen und eine möglichst geringe Anzahl an Bauteilen erforderlich zu machen. Eine weitere Aufgabe der Erfindung liegt darin, dass die Feuerwahleinheit mit möglichst geringem Aufwand in bestehende AR-15 Gehäuse implementiert werden kann. Ferner besteht eine Aufgabe darin, eine Möglichkeit für eine möglichst einfache Anpassung des Selektorwinkels an die Bedürfnisse des Schützen zu bieten.

Die erfindungsgemäße Feuerwahleinheit umfasst einen ersten Feuerwahlhebel mit einer integral ausgebildeten Sicherungswelle, die zur Aufnahme in einem Untergehäuse der Schusswaffe und Verdrehung in zumindest eine Feuerwahlstellung ausgebildet ist, wobei der erste Feuerwahlhebel ein zur Betätigung außerhalb des Untergehäuses liegendes erstes Betätigungselement aufweist. Die Sicherungswelle weist, ausgehend vom ersten Betätigungselement, in Richtung der gegenüberliegenden Waffenseite betrachtet, einen ersten, im Wesentlichen zylindrischen Lagerabschnitt, einen daran angrenzend ausgebildeten Selektorabschnitt und einen daran angrenzenden Verbindungsabschnitt auf. Im Bereich des Selektorabschnitts weist die Sicherungswelle einen oder mehrere Absätze auf, die als Selektorflächen zur Anwahl einer entsprechenden Sicherungs- bzw. Feuerstellung bezeichnet werden.

Die zuvor genannten Aufgaben werden durch die im Anspruch 1 angegebenen Merkmale gelöst. Mit anderen Worten weist der erste Feuerwahlhebel eine Bohrung in seiner Längs- bzw. Bohrungsrichtung auf, die zur Funktion und Form einer Verbindungseinheit komplementär ausgebildet ist. Die Verbindungseinheit umfasst ein Verbindungselement, eine Feder und eine Federsicherung und ist dazu ausgebildet, ein Sicherungselement und/oder einen integral mit diesem ausgebildeten zweiten Feuerwahlhebel federvorgespannt zu koppeln. Am Verbindungsabschnitt des ersten Feuerwahlhebels ist, in Richtung der gegenüberliegenden Waffenseite betrachtet, in Längsrichtung ein Positionierfortsatz ausgebildet. Das Verbindungselement ist an seinem ersten Ende zur Kopplung mit der Federsicherung und seinem gegenüberliegenden zweiten Ende zur Kopplung mit dem Sicherungselement formkomplementär ausgebildet. Das Sicherungselement weist einen im Wesentlichen zylindrischen Lagerfortsatz zur Lagerung im Untergehäuse auf oder kann im einen Grenzfall auch lediglich aus dem Lagerfortsatz bestehen, oder im anderen Grenzfall ein Betätigungselement umfassen und somit als zweiter Feuerwahlhebel ausgebildet sein. Am Lagerfortsatz ist in Umfangsrichtung eine primäre Steuerkurve zum Zusammenwirken mit einem im Untergehäuse angeordneten Selektorpin ausgebildet, die eine zur Waffenmittelebene gerichtete Montagenut aufweist. Zudem weist der Lagerfortsatz zur Aufnahme und Abstützung des zweiten Endes des Verbindungselements und/oder des Positionierfortsatzes eine Koppelausnehmung auf, die sowohl in Radialrichtung nach außen, als auch in Längsrichtung nach außen geöffnet ist.

Der Vorteil einer derartigen Feuerwahleinheit ist das hohe Maß an Bedienerfreundlichkeit, da eine De-/Montage des Griffs für den Ein- bzw. Ausbau der Feuerwahleinheit nicht erforderlich ist. Das Zusammenwirken von Verbindungseinheit und Sicherungselement und der daran angeordneten Steuerkurve ermöglichen, dass der erste Feuerwahlhebel von links ins Untergehäuse eingesetzt werden kann und durch Betätigung des Verbindungselements, dessen zweites Ende einfach über die Kontur der rechten Seite des Untergehäuses ausgelenkt wird, dort mit dem Sicherungselement zusammengesteckt werden kann. Anschließend sorgt die Feder der Verbindungseinheit dafür, dass das Sicherungselement in Richtung Waffenmittelebende gezogen wird. Durch die Öffnung der Steuerkurve in Form der Montagenut ist das Erreichen der Einbauposition möglich, ohne dass der Selektorpin und/oder das Griffstück ausgebaut werden muss. Zudem ist in der Einbausituation durch die vorliegende, federvorgespannte Kopplung des ersten Feuerwahlhebels mit dem Sicherungselement lediglich eine Verdrehung der Feuerwahleinheit in Umfangsrichtung möglich. Auf diese Weise ist die Feuerwahleinheit im Untergehäuse positioniert und das Risiko eines Verlustes deutlich reduziert.

Zahlreiche weitere, teilweise bevorzugte Ausführungsformen werden im Folgenden anhand der Figurenbeschreibung erläutert. Insbesondere wird dabei auf verschiedene Möglichkeiten eingegangen, über Rastfortsätze und/oder der Formgebung einzelner Komponenten eine erleichterte Handhabung zu erreichen. Zudem wird im Besonderen auf die Möglichkeit eingegangen, die Feuerwahleinheit auf eine beidseitige Bedienung umzurüsten, bzw. werden einzelne Vorschläge zur Anpassung gemacht, um die Bedienung, wie die Einstellung des Selektorwinkels zwischen der "Sicher-Stellung" und zumindest einer "Feuer-Stellung" zu optimieren.

Es wird in der gesamten Beschreibung und den Ansprüchen "vor" bzw. "(nach) vorne" als Richtung zur Mündung des Laufes hin, "(nach) hinten" als Richtung zum Schaft hin, "(nach) unten" als Richtung für den Verschluss zum Magazin hin - also im Wesentlichen in Vertikalrichtung nach unten - und "(nach) oben" als Richtung vom Magazin weg - also in Vertikalrichtung nach oben - benutzt. Die Bezeichnungen "Waffenmittelebene", "Laufseele", "Laufachse", "Seelenachse", etc. haben die übliche Bedeutung, die der Fachmann ihnen im Stand der Technik beimisst. "Links" ist somit auf die Waffenmittelebene bezogen, "von links" entspricht einer Bewegung, Betätigung, Kraftausübung in Richtung der Waffenmittelebene, ausgehend von einer "links" von ihr liegenden Ausgangsposition, etc. Es wird demnach der Verschluss bzw. der Verschlussträger unter der Wirkung der Gase nach der Abgabe eines Schusses "nach hinten" bewegt und gelangt unter der Wirkung einer Schließfeder wieder "nach vorne", etc..

Die Erfindung wird im Folgenden anhand der Zeichnungen näher erläutert. Dabei zeigt bzw. zeigen rein schematisch:
die Fig. 1 in einer perspektivischen Explosionsdarstellung eine Feuerwahleinheit mit einseitig bedienbarem Feuerwahlhebel;
die Fig. 2 (a) bis (c) verschiedene Ausführungsbeispiele von Sicherungselementen mit und ohne zweitem Betätigungselement;
die Fig. 3 (a) bis (c) zu Fig. 2 (a) bis (c) korrespondierende Ansichten in einer anderen Perspektive;
die Fig. 4 (a) ein zweiter Feuerwahlhebel mit einer primären Steuerkurve mit einem Selektorwinkel von etwa 90°, (b) ein zweiter Feuerwahlhebel mit einer Steuerkurve und einem Selektorwinkel von weniger als 90°;
die Fig. 5 (a) ein erster Feuerwahlhebel, (b) ein erster Feuerwahlhebel mit sekundärer Steuerkurve;
die Fig. 6 (a) bis (c) Ausführungsbeispiele durch einen ersten Feuerwahlhebel auf die Schnittebene C-C' aus Fig. 5 (a) mit unterschiedlich ausgebildeten Selektorwellen;
die Fig. 7 in einer perspektivischen Explosionsdarstellung eine beidseitig bedienbare Feuerwahleinheit mit zwei Feuerwahlhebeln;
die Fig. 8 eine Aufsicht der Einbausituation mit schematisch angedeutetem Untergehäuse einer beidseitig bedienbaren Feuerwahleinheit mit ausgelenktem Verbindungselement (a) und in arretierter Position (b);
die Fig. 9 (a) und (b) jeweils zu Fig. 8 (a) und (b) korrespondierende Schnittansichten; die Fig. 10 eine Aufsicht der Einbausituation einer beidseitig bedienbaren Feuerwahleinheit vor dem Koppelvorgang (a) und in gekoppelter Position (b).

Im Kontext der Erfindung wird eine Feuerwahleinheit offenbart, gezeigt und beschrieben, die für die Anordnung in einer Schusswaffe, vorzugsweise einem AR-15 Typ Gewehr, geeignet ist, mit "1" bezeichnet.

In den Figuren der Zeichnungen wurde versucht alles, was den ersten Feuerwahlhebel 11 betrifft mit "1n" zu bezeichnen, sowie analog mit "2n" für das erfindungsgemäße Sicherungselement 2 bzw. den zweiten Feuerwahlhebel 21, mit "3n" für die Verbindungseinheit 3, "4" für das Untergehäuse, und "5n" für das bezüglich des Feuerwahlhebels 1 feste Koordinatensystem zur Orientierung.

In Fig. 1 wird in der schematischen Explosionsdarstellung eine Feuerwahleinheit 1 gezeigt, umfassend einen ersten Feuerwahlhebel 11, ein Sicherungselement 2, sowie eine Verbindungseinheit 3. Der erste Feuerwahlhebel 11 weist ein Betätigungselement 12 auf, das in der Einbausituation (vergleiche Fig. 10) außerhalb des Untergehäuses 4 zu liegen kommt. Der Feuerwahlhebel 11 weist eine Sicherungswelle 13 auf, die einteilig mit dem Betätigungselement 12 ausgebildet ist und, von diesem ausgehend, in Längsrichtung 51, also in Richtung zur gegenüberliegenden Waffenseite (normal zur Waffenmittelebene) in der Einbausituation einen Lagerabschnitt 14 und daran angrenzend einen Selektorabschnitt 15 aufweist. Am Selektorabschnitt 15 ist angrenzend noch ein relativ kurzer Verbindungsabschnitt 16 angeordnet, von dem ein Positionierfortsatz 18 in Längsrichtung 51 hervorragt. Der Verbindungsabschnitt 16 ist bevorzugt im Wesentlichen ringförmig ausgebildet und weist den gleichen (Außen-) Durchmesser wie der Lagerabschnitt 14 auf. Auf diese Weise ist eine gute Führung beim Einführen des ersten Feuerwahlhebels 11 in das Untergehäuse 4 gewährleistet und in der Einbausituation eine gute Abstützung der Feuerwahleinheit 1 ermöglicht.

In Fig. 1 kann zudem die zur Kopplung mit dem Sicherungselement 2 vorgesehene Verbindungseinheit 3 gut erkannt werden, die zumindest ein Verbindungselement 31, eine Feder 36 und eine Federsicherung 37 aufweist. Am Verbindungselement 31 ist ein erstes Ende 32 zur Kopplung mit der Federsicherung 37, respektive ein zweites Ende 33 zur Kopplung mit dem Sicherungselement 2, ausgebildet. Das Sicherungselement 2 weist hierzu eine Koppelausnehmung 25 auf, die form- und/oder funktionskomplementär zum zweiten Ende 33 ausgebildet ist. Es ist aus dieser Darstellung bereits gut erkennbar, besonders in Zusammenschau mit den Figuren 9a bis 10b, dass das Verbindungselement 31 in der Einbausituation in Längsrichtung 51 relativ zum ersten Feuerwahlhebel 11 in einer axialen bzw. dazu parallelen Bohrung 17 des Feuerwahlhebels (Fig. 7) verschieblich angeordnet werden kann. Die Bohrung 17 ist dabei formkomplementär zu den Komponenten der Verbindungseinheit 3 ausgeführt. Bevorzugt ist die Bohrung 17 als Stufenbohrung ausgeführt. Die (Innen-) Durchmesser der jeweiligen Stufen entsprechen dabei im Wesentlichen den Durchmessern des Verbindungselements 31, der Feder 36 und der Federsicherung 37, wie dies aus der Zusammenschau mit Figur 9a und 9b gut erkennbar ist. Es würde jedoch bereits ein Absatz in der Bohrung 17 als einseitiges Widerlager für die Feder 36 genügen, um die Funktion der Feuerwahleinheit 1 zu gewährleisten.

In Fig. 2a-c sind verschiedene Ausführungsbeispiele für ein Sicherungselement 2 schematisch dargestellt, für die auch das Koordinatensystem aus Fig. 1 anzuwenden ist. Allen gemeinsam ist, dass das Sicherungselement 2 einen Lagerfortsatz 24 aufweist, der zur Lagerung im Untergehäuse 4 dient. Bevorzugt weist dieser Lagerfortsatz 24 den gleichen Durchmesser auf wie der Lageabschnitt 14 des ersten Feuerwahlhebels 11. Zudem weisen alle Ausführungsbeispiele eine Koppelausnehmung 25 auf, die in Längsrichtung 51 und auf zumindest einer Seite in Radialrichtung 52 geöffnet ist. Auf diese Weise kann das zweite Ende 33 des Verbindungselements 31 seitlich, also in Radialrichtung 52, eingeschoben werden, sofern es weit genug aus dem ersten Feuerwahlhebel 11 ausgelenkt wurde, wie später noch erläutert wird (siehe auch Fig. 9). In Fig. 2a ist die einfachste Variante des Sicherungselements 2 skizziert, wonach das Sicherungselement 2 lediglich aus dem Lagerfortsatz 24 besteht. In dieser Form bildet das Sicherungselement 2 in der Einbausituation eine Art (drehbaren) "Blindstopfen" an der rechten Seite des Untergehäuses 4. Dies schafft eine einseitig bedienbare Einheit. In einer Ausgestaltung kann das Sicherungselement 2 einen Vorsprung oder auch einen flanschartigen Absatz aufweise, der an der Außenseite des Untergehäuses 4 zur Anlage kommt. In Fig. 2b und Fig. 2c sind jeweils Ausführungsbeispiele gezeigt, die ein zweites Betätigungselement 22 aufweisen, das am Sicherungselement 2 ausgebildet ist. Auf diese Weise wird ein zweiter Feuerwahlhebel 21 gebildet, womit die Feuerwahleinheit 1 beidseitig des Untergehäuses 4 bedient werden kann.

Die unterschiedliche Länge der Betätigungselemente 22 in Fig. 2b und 2c sollen stellvertretend zum Ausdruck bringen, dass die Erfindung eine Vielzahl von Formen, Längen, Oberflächenstrukturen, Farben, etc. des ersten 11 und/oder zweiten Feuerwahlhebels 21, respektive des alleinigen Sicherungselements 2, aufweisen kann, die frei miteinander kombiniert werden können. Auf die möglichen Ausgestaltungen und Kombinationen wird im Detail nicht eingegangen, da es in Kenntnis der Erfindung im Ermessen der fachkundigen Person liegt, die Erfindung den Bedürfnissen des Schützen optimal anzupassen.

In der Zusammenschau aus Fig. 1 und Fig. 2a bis 2c kann zudem eine bevorzugte Ausführungsform erkannt werden, wonach das zweite Ende 33 des Verbindungselements 31 zumindest einen normal zur Längsrichtung 51 hervorragend ausgebildeten Rastfortsatz 35 zur Kopplung mit der Koppelausnehmung 25 des Sicherungselements 2 aufweist. Bereits ein abgerundetes zweites Ende 33 des Verbindungselements 31 würde für eine Kopplung mit dem Sicherungselement 2 ausreichen. Es hat sich jedoch gezeigt, dass es vorteilhaft ist, wenn ein oder, besonders bevorzugt, zwei diametral gegenüberliegende Rastfortsätze 35, wie in Fig. 1, Fig. 3 und Fig. 8 und Fig. 9 gut erkennbar, am zweiten Ende 33 ausgebildet sind. Auf diese Weise kann die Orientierung des/der Rastfortsätze 35 eine Zusatzfunktion erfüllen, die eine Art Verdrehsicherung darstellt und die Gefahr eines Lösens der Kopplung im Einsatz, wie etwa durch Vibrationen, reduziert.

In einer weiteren bevorzugten Variante der Erfindung, weist das zweite Ende 33 des Verbindungselements 31 und/oder die Federsicherung 37 eine nicht-kreisförmige, elliptische, ovale oder mehrseitige, bevorzugt rechteckige, Form auf. Ausschlaggebend hierbei ist, dass ein runder Kopf des zweiten Endes 33, wie zuvor angemerkt, die Kopplung zum Sicherungselement 2 bereits erfüllen würde, jedoch die Gefahr einer Rotation in Umfangsrichtung 53 des Verbindungelements 31 durch die Wahl der Form des zweiten Endes 33 entscheidend reduziert werden kann. Eine eigenständige oder auch zusätzliche Maßnahme kann sein, dass die Federsicherung 37 eine nicht-runde Form aufweist. Wie in den Figuren 1 und 7 gut ersichtlich weist die Federsicherung 37 eine elliptische (oder zwei Halbkreise mit geradliniger Verbindung) Form auf, die eine Verdrehung in der formkomplementären Bohrung 17 des ersten Feuerwahlhebels 11 verhindert. Analog dazu erfüllen mehrseitige Polygonformen oder bereits eine Dreiecksform dieselbe Funktion einer Verdrehsicherung.

Ein besonderer Aspekt der Erfindung betrifft die Anordnung und Ausbildung einer Steuerkurve 241 am Lagerfortsatz 24 des Sicherungselements 2. Dadurch, dass der - nicht dargestellte, jedoch dem Fachmann weithin bekannte -gefederte Selektorpin von schräg unten im Untergehäuse 4 (Figs. 8,9) in die Queröffnung zur Aufnahme der Feuerwahleinheit 1 hineinragt, ist die erfindungsgemäße Trennung des ersten Feuerwahlhebels 11 und des Sicherungselements 2, respektive eines zweiten Feuerwahlhebels 21, in der beschriebenen Weise sehr vorteilhaft. In Figs. 3a bis 3c sind korrespondierende Schrägansichten zu den in Figs. 2a bis 2c dargestellten Sicherungselementen 2 bzw. zweiten Feuerwahlhebeln 21 in einer anderen Perspektive gezeigt. Hier ist gut ersichtlich, dass die primäre Steuerkurve 241 in Umfangsrichtung 53 am Umfang des Lagerfortsatzes 24 ausgebildet ist. Die primäre Steuerkurve 241 ist in Längsrichtung 51, vergleiche Fig. 1, also in Richtung zur gegenüberliegenden Waffenseite, in der Einbausituation geöffnet. Diese Öffnung kann als V-, U- oder rechteckförmige Ausnehmung gestaltet sein und wird als Montagenut 242 bezeichnet. Diese hat den zuvor beschriebenen Effekt, dass bei der Montage der Vorrichtung der erste Feuerwahlhebel 11 eingeführt werden kann, ohne durch den Selektorpin blockiert zu werden. Durch die Montagenut 242 kann das Sicherungselement 2 seitlich in das Untergehäuse 4 gezogen werden, was durch die Kopplung mit dem Verbindungselement 31 lagerichtig erfolgt, und der Selektorpin kann in die primäre Steuerkurve 241 eingreifen. Ein Ausbau des Selektorpins wird auf diese Weise vermieden, wodurch die Bedienerfreundlichkeit und Einsatztauglichkeit der erfindungsgemäßen Feuerwahleinheit 1 gegenüber bekannten Anordnungen erhöht wird.

Außerdem ist in Fig. 3 in allen Ausführungsbeispielen gut ersichtlich, dass die primäre Steuerkure 241 zur Definition der Endlage bzw. Begrenzung der Bewegung des Selektorpins und somit der Verdrehung der Feuerwahleinheit 1 in Umfangsrichtung 53 zwei (radiale) Selektorvertiefungen 243 aufweist. Diese wirken als eine Art Rast für den Selektorpin und sind an sich dem Fachmann bekannt.

Ein weiterer Aspekt der Erfindung ist ebenfalls aus den Figuren 1 bis 5 und 7 bis 10 gut ersichtlich, wonach am Verbindungsabschnitt 16 ein Positionierfortsatz 18 in Längsrichtung 51 hervortretend ausgebildet ist. Dieser Positionierfortsatz 18 dient zur Momenten- bzw. Kraftübertragung des ersten und/oder zweiten Feuerwahlhebels 11 (bzw. 21) auf die gesamte Feuerwahleinheit 1. Es hat sich als vorteilhaft erwiesen, den Positionierfortsatz 18 komplementär zur Koppelausnehmung 25 zu gestalten, um eine gute Anlagefläche und Kraftübertragung zu erhalten. Mutatis mutandis kann es eine bevorzugte Maßnahme darstellen, an der Koppelausnehmung 25 des Sicherungselements 2 eine (oder mehrere), zum zweiten Ende 33 des Verbindungselements 31 und/oder dem Positionierfortsatz 18, formkomplementäre Sperrfläche 26 auszubilden. Dieser Zusammenhang wird auch die Zusammenschau mit Fig. 2 sehr gut ersichtlich.

Eine weitere, gegebenenfalls eigenständige Maßnahme zur Optimierung der Momenten- bzw. Kraftübertragung bei Betätigung des ersten und/oder zweiten Feuerwahlhebels 11 (bzw. 21) kann darin bestehen, dass das zweite Ende 33 des Verbindungselements 31 eine zur Sperrfläche 26 formkomplementäre Abflachung 34 aufweist. In den gewählten Darstellungen ist diese Ausführungsform berücksichtigt und sehr gut in den Figs. 1, 7 und 9 ersichtlich. Dies ist insbesondere vorteilhaft, wenn die Dimensionen von Positionierfortsatz 18 und dem zweiten Ende 33 in Radialrichtung 52 fluchtend ausgebildet sind, also eine formschlüssige Verbindung gebildet wird, wodurch eine einfache Montage der Feuerwahleinheit 1 begünstigt wird.

Für das Verständnis der Montage der Feuerwahleinheit 1 sei an dieser Stelle auf eine Zusammenschau der Figuren, insbesondere der Figs. 1, 7, 8a und 8b, 9a und 9b, sowie 10a und 10 verwiesen. Zuerst, wenn auch nicht im Detail dargestellt, erfolgt ein Einführen des Verbindungselements 31 in die Bohrung 17 des ersten Feuerwahlhebels 11, wonach die Feder 36 in die Bohrung 17 eingelegt wird und die Kopplung des ersten Endes 32 mit der Federsicherung 37 vorgenommen wird. Die Federsicherung 37 kann als z.B. als eine Art Plättchen ausgebildet sein und eine oder mehrere Rasten aufweisen, wobei das erste Ende 32 zur Kopplung über korrespondierende Rastkerben verfügt. Dem Fachmann sind zur Kopplung der beiden Elemente zahlreiche Möglichkeiten, wie etwa eine Rast-, oder Steckverbindung, jedoch insbesondere die Möglichkeit einer Schraubverbindung aus dem Stand der Technik bekannt. Wie besonders gut aus einer Zusammenschau von Fig. 7 und Fig. 9a vorstellbar, kann die Kopplung des ersten Endes 32 mit der Federsicherung 37 durch relativ einfaches Einschrauben des Verbindungselementes 31 vorgenommen werden. Wird nun die Verbindungseinheit 3, wie in Fig. 8a und 9a, bzw. Fig. 10a ersichtlich durch Druck auf die Seite der Federsicherung 37 in die De-/Montageposition gebracht, wird das zweite Ende 33 des Verbindungselementes 31 über den Verbindungsabschnitt 16 ausgelenkt und ragt auch aus dem Untergehäuse 4 hervor. Das Untergehäuse 4 ist in den Figuren 8 und 9 als schraffierte Fläche angedeutet. Danach kann das Sicherungselement 2 bzw. der zweite Feuerwahlhebel 21 einfach aufgeschoben werden und durch die Federkraft der Feder 36 wird die Feuerwahleinheit 1 in die Einbausituation gezogen und dort während des Betriebs gehalten.

Durch die zuvor beschriebenen möglichen Ausführungsformen ist es auf relativ einfache Weise möglich, eine Feuerwahleinheit 1 bereit zu stellen, die sehr bedienerfreundlich zu de-/montieren ist und zudem lediglich ein Behelfswerkzeug, wie etwa eine Patronenspitze oder einen Stift benötigt, um das Verbindungselement 31 zu betätigen. In der Einbausituation jedoch kann die Federsicherung 37 bündig mit dem ersten Betätigungselement 11 nach außen hin abschließen, oder sogar hinter die Oberfläche zurückversetzt angeordnet sein. Hierdurch wird das Risiko einer versehentlichen Verstellung deutlich minimiert. Insbesondere können die zuvor genannten Einzelmaßnahmen oder deren Kombination die Lage der Verbindungseinheit 3 im Betriebszustand dauerhaft gewährleisten, ohne dass ein selbsttätiges Lösen der Kopplung zum Sicherungselement 2 zu befürchten wäre.

An dieser Stelle sei explizit darauf verwiesen, dass die erfindungsgemäße Feuerwahleinheit sich auch besonders zur Optimierung des Selektorwinkels 23 eignet. Dieser Zusammenhang geht sehr gut aus Figs. 4 hervor, worin in Fig. 4a ein beispielhafter zweiter Feuerwahlhebel 21 mit einer Steuerkurve 241 dargestellt ist, der einen Selektorwinkel von 90° einnimmt. Dies ist aus der korrespondierenden Schnittansicht auf die Schnittebene A-A' in der unteren Bildhälfte gut erkennbar. In Fig. 4b ist ein zweiter Feuerwahlhebel 21 mit einer primären Steuerkurve 241 abgebildet, deren Selektorwinkel 23 in einem Winkelbereich von weniger als 90° ausgebildet ist, siehe Schnittansicht *B-B'.* Durch den einfachen Austausch eines zweiten Feuerwahlhebels 21, respektive eines entsprechenden Sicherungselements 2, mit entsprechend gewünschtem Selektorwinkel 23 kann die Feuerwahlstellung vom Schützen relativ simpel angepasst werden. Überdies ist es somit relativ einfach, die einseitig bedienbare Feuerwahleinheit 1 auf eine beidseitig bedienbare Feuerwahleinheit 1 umzurüsten.

Zusätzlich kann es von Vorteil sein, wenn dem Benutzer die Möglichkeit geboten wird an einer Feuerwahleinheit 1 zwei verschiedene Steuerkurven, also eine primäre 241 und eine sekundäre Steuerkurve 141, bereitzustellen. Diese Situation ist beispielsweise in Fig. 5b gezeigt, worin eine sekundäre Steuerkurve 141 am Lagerabschnitt 14 ausgebildet ist. Ebenso wird dies in den Figuren 7, 8 und 10 schematisch dargestellt. Die Bezeichnung und Ausbildung der Montagenut 242, sowie der Selektorvertiefungen 243 bleibt unverändert, da es dem Fachmann überlassen bleibt deren Anzahl, Größe, Form und Anordnung in Kenntnis der Erfindung und in Anbetracht der jeweiligen Einsatzerfordernisse zu optimieren. Es sei jedoch angemerkt, dass die Ausbildung der Sicherungswelle 13, genauer gesagt des Selektorabschnitts 15, im Zusammenhang steht mit der Ausbildung der primären und/oder sekundären Steuerkurve 241, 141.

Dies geht aus den beispielhaften Schnittansichten in Fig. 6a bis 6c hervor, die, rein schematisch, unterschiedliche Situationen auf die Ebene C-C' in Fig. 5a zum Ausdruck bringen. In Figs. 6a bis 6c sind jeweils Selektorabschnitte 15 dargestellt, die eine azentrisch liegende Bohrung 17 aufweisen und eine Sicherungsfläche 153 und zumindest eine primäre Selektorfläche 151 aufweisen. Die Sicherungsfläche 153 stellt in allgemein bekannter Weise die Mantelfläche entlang des Umfangs des Selektorabschnitts 15, oder zumindest eines Teils davon, dar und dient dazu, in der "Sicher-Stellung" den Abzug zu blockieren.

In der in Fig. 5 angedeuteten Position ist die primäre Selektorfläche 151 aktiv gestellt, also ein feuerbereiter Zustand des Gewehrs eingestellt, da die Selektorflächen 151 in Fig. 6a bis 6c einen ebenen Rücksprung gegenüber der Sicherungsfläche 153 darstellen, wodurch der Abzug weiter ausgelenkt werden kann ("Feuer-Stellung").

In Fig. 6a ist ein Schnitt durch einen Selektorabschnitt 15 gezeigt, der die am meisten verbreitete Variante einer Sicherungswelle 13 darstellt, welche nur eine "Sicher-Stellung" und eine "Feuer-Stellung" ermöglicht. Die korrespondierende primäre Steuerkurve 241 muss somit einen Selektorwinkel 23 von etwa 90° aufweisen, um mit dieser Art von Selektorabschnitt 15 korrekt zusammen zu wirken, was dem Fachmann ohne weitere Erläuterung hinreichend bekannt ist.

Eine etwas andere Situation kann mit einem Selektorabschnitt 15 erreicht werden, wie er in Fig. 6b dargestellt ist. Hierbei gibt es bei Benützung der primären Steuerkurve 241 am Sicherungselement 2 analog zur Situation von Fig. 6a nur eine Möglichkeit zur Einstellung der "Feuer-Stellung". In einer bevorzugten Ausführungsform weist der Selektorabschnitt 15 eine zusätzliche, sekundäre Selektorfläche 152 auf. Durch die Ausbildung der zweiten Selektorfläche 152 am Selektorabschnitt 15 ist es im Zusammenwirken mit der vorliegenden Erfindung möglich, den Selektorwinkel 23 der primären Steuerkurve 241 anzupassen. Beispielsweise kann durch Austausch des Sicherungselements 2 bzw. des zweiten Feuerwahlhebels 21 ein zweiter Selektorwinkel 23a erhalten werden, der ungleich dem ursprünglichen Selektorwinkel 23 ist. Zumeist beträgt der Selektorwinkel 23 in der "Standardkonfiguration" 90°, wobei es vorteilhaft sein kann, einen zweiten Selektorwinkel 23a kleiner als 90°, bevorzugt im Winkelbereich von 40° bis 80°, für die Bedienung des Gewehrs vorzusehen um z.B. bei Wettkämpfen oder auch im taktischen Einsatz einen kürzeren Betätigungsweg bei der Einstellung der Feuerwahleinheit 1 zu erreichen.

In einer weiteren bevorzugten Ausführungsform (Figs. 5-7) weist der Lagerabschnitt 14 des ersten Feuerwahlhebels 11 in Umfangsrichtung 53 eine sekundäre Steuerkurve 141 mit einer zur Waffenmittelebene gerichteten Steuerkurvenöffnung 242 auf. Dabei ist es vorteilhaft, dass der Selektorabschnitt 15 eine zusätzliche, sekundäre Selektorfläche 152 aufweist, wie dies beispielhaft in Fig. 6c ersichtlich ist. Eine derartige Konstellation bietet nun eine Möglichkeit um den Selektorwinkel 23 einzustellen, ohne dabei den zweiten Feuerwahlhebel 21 ersetzen bzw. austauschen zu müssen. Ist die primäre Steuerkurve 241 mit einem Selektorwinkel 23 von 90° ausgebildet und die sekundäre Steuerkurve 141 mit einem Selektorwinkel 23a von weniger als 90°, dann kann durch Umbau des ersten Feuerwahlhebels 11 auf die rechte Waffenseite und Koppeln des zweiten Feuerwahlhebels 21 an der linken Waffenseite eine relativ einfache Anpassung des Selektorwinkels 23 vorgenommen werden. Die sekundäre Steuerkurve 141 ist somit in einer vorteilhaften Ausführungsform in Umfangsrichtung 53 kürzer als die primäre Steuerkurve 241, bevorzugt sich über einen zweiten Selektorwinkel 23a von 40° bis 80°, besonders bevorzugt von etwa 55°, erstreckend, ausgebildet.

Der erfindungsgemäße Vorteil dieser Ausprägungsform, namentlich durch einfaches Umdrehen der Einsteckrichtung der Feuerwahleinheit 1 eine Anpassung des Betätigungsweges bzw. des Selektorwinkels 23 zu ermöglichen, wird durch den Positionierfortsatz 18 des ersten Feuerwahlhebels 11 ermöglicht. Dieser Positionierfortsatz 18 dient beim Einführen von "rechts" dazu, dass der gefederte Selektorpin im Untergehäuse 4 ausgelenkt wird, und damit das Einführen - ohne Entfernen des Selektorpins - erst ermöglicht. Beim Erreichen der gegenüberliegenden linken Seite des Untergehäuses 4 gelangt der Lagerabschnitt 14 ohne Blockieren in die vorgegebene Position an der rechten Seite des Untergehäuses 4, da die sekundäre Steuerkurve 141 ebenfalls eine zur gegenüberliegenden Waffenseite geöffnete Montagenut 242 aufweist und somit den Selektorpin ungehindert in die Steuerkurve 141 eintreten lässt. Dieser Zusammenhang lässt sich leicht anhand der dargestellten Figuren 8 bis 10 nachvollziehen.

In einer besonderen Ausführungsform ist am Verbindungselement 16 ein Verschlussfortsatz 19 ausgebildet, welcher vorrangig dazu dient die Montagenut 242 der primären Steuerkurve 241 in der Einbausituation in Richtung Waffenmittelebene zu verschließen. Auf diese Weise wird ein zusätzlicher Schutz vor dem Eindringen von etwaigem Staub und/oder anderen Fremdkörper bereitgestellt. Dieser Verschlussfortsatz 19 kann überdies eine Funktion als Positionierhilfe beim Einführen erfüllen und wirkt ferner als zusätzliche Abstützung in Radialrichtung im eingebauten Zustand. Auf diese Weise kann die Kraft- bzw. Momentenübertragung bei Betätigung der Feuerwahleinheit 1 verbessert werden, insbesondere wenn ein zweiter Feuerwahlhebel 21 benutzt wird.

Es können auch noch weitere Positionierhilfen vorgesehen sein, wie etwa in Fig. 5 a und 5b am Positionierfortsatz 18 eine weitere Abstufung ersichtlich ist. Sofern ein entsprechendes Pendant am Sicherungselement 2 vorgesehen ist, wie dies in Fig. 2 recht gut aus der Perspektive erkennbar ist, kann eine solche Positionierhilfe durchaus auch dazu beitragen die Kräfte bzw. das Drehmoment bei der Betätigung der Feuerwahleinheit 1 weiterzuleiten. Derartige Positionierhilfepaarungen können als Fortsätze und korrespondierende Ausnehmungen, aber auch z.B. als Rasten mit angeschrägten Flächen ausgebildet sein. Aufgrund der Kürze der vorliegenden Beschreibung und Übersichtlichkeit der Darstellung wird auf eigene Bezugszeichen verzichtet.

Es ist für den Fachmann klar, dass die dargestellten Ausführungsformen als schematische und/oder beispielhafte Darstellungen gewählt wurden und es für den Fachmann problemlos möglich ist die erfindungsgemäßen Zusammenhänge auch auf nicht explizit gezeigte Ausführungsformen zu übertragen, weshalb diese implizit offenbarten Ausführungsformen sowohl in der Figurenbeschreibung als auch in den Ansprüchen im Stillen mitzulesen sind.

**Bezugszeichen mit gängiger englischer Übersetzung**

| | | | |
|---|---|---|---|
| 1 | Feuerwahleinheit (safety selector) | 24 | Lagerfortsatz (bearing protrusion) |
| 11 | Erster Feuerwahlhebel (first lever) | 241 | Primäre Steuerkurve (primary cam) |
| 12 | Erstes Betätigungselement (first handle) | 242 | Montagenut ( mounting groove) |
| 13 | Sicherungswelle (safety shaft) | 243 | Selektorvertiefung (selector groove) |
| 14 | Lagerabschnitt (bearing portion) | 25 | Koppelausnehmung (coupling recess) |
| 141 | Sekundäre Steuerkurve (secondary cam) | 26 | Sperrfläche (catch surface) |
| 15 | Selektorabschnitt (selector portion) | | |
| 151 | Primäre Selektorfläche (primary selector surface) | 3 | Verbindungseinheit (connecting assembly) |
| 152 | Sekundäre Selektorfläche (secondary selector surface) | 31 | Verbindungselement (connecting element) |
| 153 | Sicherungsfläche (safety surface) | 32 | Erstes Ende (first end) |
| 16 | Verbindungsabschnitt (connecting portion) | 33 | Zweites Ende (second end) |
| 17 | Bohrung (bore) | 34 | Abflachung (flattening) |
| 18 | Positionierfortsatz (positioning protrusion) | 35 | Rastfortsatz (bolt protrusion) |
| 19 | Verschlussfortsatz (closing protrusion) | 36 | Feder (spring) |
| | | 37 | Federsicherung (spring lock) |
| 2 | Sicherungselement (securing element) | 4 | Untergehäuse (lower receiver) |
| 21 | Zweiter Feuerwahlhebel (second lever) | 51 | Bohrungsrichtung/Längsrichtung (bore direction/longitudinal direction) |
| 22 | Zweites Betätigungselement (second handle) | 52 | Radialrichtung (radial direction) |
| 23 | Selektorwinkel (selector angle) | 53 | Umfangsrichtung |

## Patentansprüche

1. Feuerwahleinheit (1) für eine Schusswaffe, umfassend
- einen ersten Feuerwahlhebel (11) mit einer integral ausgebildeten Sicherungswelle (13), die zur Aufnahme in einem Untergehäuse (4) der Schusswaffe und Verdrehung in zumindest eine Feuerwahlstellung ausgebildet ist,
- ein Sicherungselement (2),
- eine Verbindungseinheit (3),
wobei der erste Feuerwahlhebel (11) ein zur Betätigung außerhalb des Untergehäuses (4) liegendes erstes Betätigungselement (12) aufweist und, daran anschließend, in Richtung zur gegenüberliegenden Waffenseite hin, einen ersten, im Wesentlichen zylindrischen Lagerabschnitt (14), einen daran angrenzend ausgebildeten Selektorabschnitt (15) mit zumindest einer primären Selektorfläche (151) und einen daran angrenzenden Verbindungsabschnitt (16) aufweist, wobei
der erste Feuerwahlhebel (11) zur federvorgespannten Kopplung mit dem Sicherungselement (2) ausgebildet ist, wobei der erste Feuerwahlhebel (11) am Verbindungsabschnitt (16) einen, in Richtung zur gegenüberliegenden Waffenseite hin, hervorragenden Positionierfortsatz (18) aufweist, und, in einer Längsrichtung (51), eine formkomplementäre Bohrung (17) zur Aufnahme der Verbindungseinheit (3) aufweist, wobei
die Verbindungseinheit (3) ein Verbindungselement (31), eine Feder (36) und eine Federsicherung (37) umfasst, wobei
das Verbindungselement (31) an einem ersten Ende (32) zur Kopplung mit der Federsicherung (37) und an seinem gegenüberliegenden, zweiten Ende (33) zur Kopplung mit dem Sicherungselement (2) formkomplementär ausgebildet ist, wobei
das Sicherungselement (2) einen im Wesentlichen zylindrischen Lagerfortsatz (24) zur Lagerung im Untergehäuse (4) aufweist, wobei am Lagerfortsatz (24) in Umfangsrichtung (53) eine primäre Steuerkurve (241) zum Zusammenwirken mit einem im Untergehäuse (4) angeordneten Selektorpin ausgebildet ist, wobei die Steuerkurve (241) eine zur Waffenmittelebene gerichtete Montagenut (242) aufweist, und wobei
der Lagerfortsatz (24) zur Kopplung mit dem zweiten Ende (33) des Verbindungselements (31) und dem Positionierfortsatz (18) eine in Radialrichtung (52) nach außen, sowie in Längsrichtung (51), geöffnete Koppelausnehmung (25) aufweist.

2. Feuerwahleinheit (1) nach Anspruch 1, **dadurch gekennzeichnet, dass** das zweite Ende (33) des Verbindungselements (31) zumindest einen normal zur Längsrichtung (51) hervorragend ausgebildeten Rastfortsatz (35) zur Kopplung mit der Koppelausnehmung (25) des Sicherungselements (2) aufweist.

3. Feuerwahleinheit (1) nach Anspruch 1 oder 2, **dadurch gekennzeichnet, dass** das zweite Ende (33) des Verbindungselements (31) und/oder die Federsicherung (37) eine nicht-kreisförmige, elliptische, ovale oder mehrseitige, bevorzugt rechteckige, Querschnittsform aufweist(en).

4. Feuerwahleinheit (1) nach einem der voranstehenden Ansprüche, **dadurch gekennzeichnet, dass** die Koppelausnehmung (25) des Sicherungselements (2) eine zum zweiten Ende (33) des Verbindungselements (31) und/oder dem Positionierfortsatz (18) formkomplementäre Sperrfläche (26) aufweist.

5. Feuerwahleinheit (1) nach Anspruch 4, **dadurch gekennzeichnet, dass** das zweite Ende (33) des Verbindungselements (31) eine zur Sperrfläche (26) formkomplementäre Abflachung (34) aufweist.

6. Feuerwahleinheit (1) nach einem der voranstehenden Ansprüche, **dadurch gekennzeichnet, dass** das erste Ende (32) und die Federsicherung (37) eine Schraubverbindung aufweisen.

7. Feuerwahleinheit (1) nach einem der voranstehenden Ansprüche, **dadurch gekennzeichnet, dass** der Selektorabschnitt (15) eine zusätzliche, sekundäre Selektorfläche (152) aufweist.

8. Feuerwahleinheit (1) zur beidseitigen Bedienung nach einem der voranstehenden Ansprüche, **dadurch gekennzeichnet, dass** zur Bildung eines zweiten Feuerwahlhebels (21) am Sicherungselement (2) ein zur Betätigung außerhalb des Untergehäuses (4) liegendes zweites Betätigungselement (22) ausgebildet ist.

9. Feuerwahleinheit (1) nach Anspruch 7, **dadurch gekennzeichnet, dass** am Lagerabschnitt (14) des ersten Feuerwahlhebels (11) in Umfangsrichtung (53) eine sekundäre Steuerkurve (141) mit einer zur Waffenmittelebene gerichteten Steuerkurvenöffnung (242) ausgebildet ist.

10. Feuerwahleinheit (1) nach Anspruch 9, **dadurch gekennzeichnet, dass** die sekundäre Steuerkurve (141) in Umfangsrichtung (53) kürzer als die primäre Steuerkurve (241), bevorzugt sich über einen zweiten Selektorwinkel (23a) von 40° bis 80°, besonders bevorzugt von etwa 55°, erstreckend, ausgebildet ist.

11. Feuerwahleinheit (1) nach einem der voranstehenden Ansprüche, **dadurch gekennzeichnet, dass** am Verbindungselement (16) ein Verschlussfortsatz (19) zum Verblenden der Montagenut (242) im eingebauten Zustand ausgebildet ist.

12. Feuerwahleinheit (1) nach einem der voranstehenden Ansprüche, **dadurch gekennzeichnet, dass** die Bohrung (17) als Stufenbohrung ausgeführt ist.

13. Feuerwahleinheit (1) nach einem der voranstehenden Ansprüche, **dadurch gekennzeichnet, dass** am Verbindungsabschnitt (16) und dem Sicherungselement (2) zumindest eine zusammenwirkende Positionierhilfepaarung ausgebildet ist.

## Claims

1. Safety selector (1) for a firearm, comprising
- a first lever (11) comprising an integrally formed safety shaft (13) which is designed to be received in a lower receiver (4) of the firearm and to be rotated into at least one firing selection position,
- a securing element (2),
- a connecting assembly (3),
wherein the first lever (11) having a first handle (12) located outside the lower receiver (4) for actuation and, joined thereto, in the direction toward the opposite weapon side, a first, substantially cylindrical bearing portion (14), a selector portion (15) formed adjacent thereto comprising at least one primary selector surface (151), and a connecting portion (16) adjacent thereto, in that
the first lever (11) is designed for spring-biased coupling to the securing element (2), the first lever (11) having, on the connecting portion (16), a positioning protrusion (18) projecting in the direction toward the opposite weapon side, and, in a longitudinal direction (51), a bore (17) of complementary shape for receiving the connecting assembly (3), in that
the connecting assembly (3) comprises a connecting element (31), a spring (36) and a spring lock (37), in that
the connecting element (31) is designed to be complementary in shape at a first end (32) for coupling to the spring lock (37) and at its opposite, second end (33) for coupling to the securing element (2), in that
the securing element (2) has a substantially cylindrical bearing protrusion (24) for mounting in the lower receiver (4), in that, on the bearing protrusion (24) in the circumferential direction (53), a primary cam (241) is designed to interact with a selector pin arranged in the lower receiver (4), in that the primary cam (241) has a mounting groove (242) directed toward the weapon midplane, and in that
the bearing protrusion (24), for coupling to the second end (33) of the connecting element (31) and the positioning protrusion (18), has a coupling recess (25) which is open outwardly in the radial direction (52) and in the longitudinal direction (51).

2. Safety selector (1) according to claim 1, **characterized in that** the second end (33) of the connecting element (31) has at least one bolt protrusion (35), which is formed projecting normally to the longitudinal direction (51), for coupling to the coupling recess (25) of the securing element (2).

3. Safety selector (1) according to claim 1 or 2, **characterized in that** the second end (33) of the connecting element (31) and/or the spring lock (37) has/have a non-circular, elliptical, oval or polygonal, preferably rectangular, cross-sectional shape.

4. Safety selector (1) according to one of the preceding claims, **characterized in that** the coupling recess (25) of the securing element (2) has a catch surface (26) which is complementary in shape to the second end (33) of the connecting element (31) and/or the positioning protrusion (18).

5. Safety selector (1) according to claim 4, **characterized in that** the second end (33) of the connecting element (31) has a flattening (34) which is complementary in shape to the catch surface (26).

6. Safety selector (1) according to one of the preceding claims, **characterized in that** the first end (32) and the spring lock (37) have a screw connection.

7. Safety selector (1) according to one of the preceding claims, **characterized in that** the selector portion (15) has an additional, secondary selector surface (152).

8. Safety selector (1) for ambidextrous operation according to one of the preceding claims, **characterized in that** a second handle (22) located outside the lower receiver (4) for actuation is formed on the securing element (2) to form a second lever (21).

9. Safety selector (1) according to claim 7, **characterized in that** a secondary cam (141) comprising a mounting groove (242) directed toward the weapon midplane is formed on the bearing portion (14) of the first lever (11) in the circumferential direction (53).

10. Safety selector (1) according to claim 9, **characterized in that** the secondary cam (141) is shorter in the circumferential direction (53) than the primary cam (241), preferably extending over a second selector angle (23a) of 40° to 80°, particularly preferably approximately 55°.

11. Safety selector (1) according to one of the preceding claims, **characterized in that** a closing protrusion (19) is formed on the connecting portion (16) to cover the mounting groove (242) in the installed state.

12. Safety selector (1) according to one of the preceding claims, **characterized in that** the bore (17) is configured as a stepped bore.

13. Safety selector (1) according to one of the preceding claims, **characterized in that** at least one interacting positioning aid pair is formed on the connecting portion (16) and the securing element (2).

## Revendications

1. Unité de sélection de mode de feu (1) destinée à une arme à feu, comprenant :
- un premier levier de sélection de mode de feu (11) doté d'un axe de verrouillage (13) qui est réalisé d'une seule pièce et est conçu pour être logé dans un sous-boîtier (4) de l'arme à feu et pour une rotation dans au moins une position de sélection de feu,
- un élément de verrouillage (2),
- une unité d'assemblage (3),
le premier levier de sélection de mode de feu (11) présentant un premier élément d'actionnement (12), situé à l'extérieur du sous-boîtier (4) en vue de l'actionnement, et, à la suite de celui-ci, en direction du côté opposé de l'arme, une première partie de palier (14) sensiblement cylindrique, une partie de sélecteur (15) adjacente à celle-ci et dotée d'au moins une surface de sélecteur primaire (151) et d'une partie d'assemblage (16) contiguë, sachant que
le premier levier de sélection de mode de feu (11) est conçu pour un couplage, sous précontrainte de ressort, avec l'élément de verrouillage (2), le premier levier de sélection de mode de feu (11) présentant, sur la partie d'assemblage (16), une saillie de positionnement (18) avançant en direction du côté opposé de l'arme, et présentant, dans une direction longitudinale (51), un trou (17) complémentaire destiné à accueillir l'unité d'assemblage (3),
sachant que
l'unité d'assemblage (3) comprend un élément d'assemblage (31), un ressort (36) et un moyen de blocage de ressort (37), sachant que
l'élément d'assemblage (31) est réalisé avec complémentarité de formes à sa première extrémité (32), en vue d'un couplage avec le moyen de blocage de ressort (37), et, à sa deuxième extrémité (33) opposée, en vue du couplage avec l'élément de verrouillage (2), sachant que
l'élément de verrouillage (2) présente une saillie de support (24) sensiblement cylindrique, destinée au support dans le sous-boîtier (4), une came de commande primaire (241) étant réalisée sur la saillie de palier (24), dans la direction périphérique (53), aux fins de coopérer avec une broche de sélecteur disposée dans le sous-boîtier (4), la came de commande (241) présentant une rainure de montage (242) orientée en direction du plan médian de l'arme, et sachant que
la saillie de palier (24) présente un évidement de couplage (25) ouvert vers l'extérieur, dans la direction radiale (52), ainsi que dans la direction longitudinale (51), en vue du couplage avec la deuxième extrémité (33) de l'élément d'assemblage (31) et la saillie de positionnement (18).

2. Unité de sélection de mode de feu (1) selon la revendication 1, **caractérisée en ce que** la deuxième extrémité (33) de l'élément d'assemblage (31) présente au moins une saillie d'encliquetage (35) réalisée de manière à avancer dans la direction normale à la direction longitudinale (51), en vue du couplage avec l'évidement de couplage (25) de l'élément de verrouillage (2).

3. Unité de sélection de mode de feu (1) selon la revendication 1 ou 2, **caractérisée en ce que** la deuxième extrémité (33) de l'élément d'assemblage (31) et/ou le moyen de blocage de ressort (37) présente(nt) une forme en section transversale non circulaire, elliptique, ovale ou polygonale, de préférence rectangulaire.

4. Unité de sélection de mode de feu (1) selon l'une des revendications précédentes, **caractérisée en ce que** l'évidement de couplage (25) de l'élément de verrouillage (2) présente une surface de blocage (26) à complémentarité de forme avec la deuxième extrémité (33) de l'élément d'assemblage (31) et/ou la saillie de positionnement (18).

5. Unité de sélection de mode de feu (1) selon la revendication 4, **caractérisée en ce que** la deuxième extrémité de l'élément de liaison (31) présente un méplat (34) à complémentarité de forme avec la surface de blocage (26).

6. Unité de sélection de mode de feu (1) selon l'une des revendications précédentes, **caractérisée en ce que** la première extrémité (32) et le moyen de verrouillage de ressort (37) présentent un assemblage par vissage.

7. Unité de sélection de mode de feu (1) selon l'une des revendications précédentes, **caractérisée en ce que** la partie de sélecteur (15) présente une surface de sélecteur (152) supplémentaire.

8. Unité de sélection de mode de feu (1) à manipulation bilatérale selon l'une des revendications précédentes, **caractérisée en ce que** pour former un deuxième levier de sélection de mode de feu (21), il est prévu sur l'élément de verrouillage (2) un deuxième élément d'actionnement (22) situé à l'extérieur du sous-boîtier (4) en vue de l'actionnement.

9. Unité de sélection de mode de feu (1) selon la revendication 7, **caractérisée en ce qu'**il est prévu, sur la partie de palier (14) du premier levier de sélection de mode de feu (11), dans la direction circonférentielle (53), une came de commande secondaire (141) qui est dotée d'une ouverture de came de commande (242) orientée en direction du plan médian de l'arme.

10. Unité de sélection de mode de feu (1) selon la revendication 9, **caractérisée en ce que** la came de commande secondaire (141) est réalisée de manière à être plus courte dans la direction circonférentielle (53) que la came de commande primaire (241) et à s'étendre de préférence sur un deuxième angle de sélecteur (23a) allant de 40° à 80° et étant de manière particulièrement avantageuse d'environ 55°.

11. Unité de sélection de mode de feu (1) selon l'une des revendications précédentes, **caractérisée en ce qu'**une saillie de fermeture (19) est réalisée sur l'élément d'assemblage (16), en vue de l'obturation de la rainure de montage (242) à l'état monté.

12. Unité de sélection de mode de feu (1) selon l'une des revendications précédentes, **caractérisée en ce que** le trou (17) est réalisé sous forme de trou étagé.

13. Unité de sélection de mode de feu (1) selon l'une des revendications précédentes, **caractérisée en ce qu'**au moins une paire d'aides au positionnement en interaction est réalisée sur la partie d'assemblage (16) et l'élément de verrouillage (2).
